# FASCICULE DE BREVET EUROPEEN

(11) **EP 1 058 507 B1**
(45) Date de publication et mention de la délivrance du brevet: **04.10.2001**
(21) Numéro de dépôt: 98959952.7
(22) Date de dépôt: 10.12.1998
(51) Int. Cl.: A41G 3/00

(54) **ELEMENT SOUPLE ANTIDERAPANT ET PERRUQUE MUNIE D'UN TEL ELEMENT**
FLEXIBLER UND RUTSCHFESTER TEIL EINES HAARTEIL
FLEXIBLE ANTISLIP ELEMENT AND WIG PROVIDED WITH SAME

(30) Priorité: 06.03.1998 FR 9803015
(43) Date de publication de la demande: 13.12.2000
(73) Titulaire: NJ Diffusion S.A.R.L. (Société à Responsabilité Limitée), 75010 Paris (FR)
(72) Inventeur: NICOT, Jérôme, F-29000 Quimper (FR); DENELLE, Nicole, F-92100 Boulogne Billancourt (FR)
(74) Mandataire: Marek, Pierre
(86) Numéro de dépôt international: FR9802689
(87) Numéro de publication internationale: WO9944452

(56) Documents cités:
- EP-A- 0 822 209
- FR-A- 2 592 557
- US-A- 3 037 261
- US-A- 4 453 555
- US-A- 4 799 502
- US-A- 4 817 641
- US-A- 5 133 370

## Description

La présente invention concerne un élément souple à faible coefficient de glissement ou élément antidérapant applicable aux perruques afin de contribuer à leur maintien dans la position souhaitable sur la tête des utilisateurs, l'invention s'appliquant, dans ce cas, à tous types de cheveux postiches, quelle que soit leur destination (perruques, postiches, compléments capillaires), voire à d'autres types de coiffures.

L'invention concerne également les perruques munies de tels éléments souples antidérapants ou antiglissement.

On sait que les cheveux postiches, les perruques et similaires comprennent un support interne, le plus souvent constitué par un filet d'un type particulier, sur lequel sont fixés les cheveux naturels ou artificiels, le support interne étant muni de moyens de fixation de la perruque sur la tête d'un utilisateur (voir par exemple US-A-4 817 641). Ces moyens de fixation sont de nature très diverses et ils devraient, en théorie, satisfaire aux nécessités ci-après :
- permettre la mise en place aisée et rapide de la perruque sur la tête d'un utilisateur ;
- empêcher son glissement en position de travers ;
- autoriser son enlèvement de façon facile et quasi instantanée.

Ils ne doivent pas, d'autre part, avoir d'effets traumatiques sur la peau du porteur.

Toutefois, les moyens de fixation actuels des perruques ne solutionnent pas les problèmes susmentionnés, de façon très satisfaisante.

Par exemple, l'inconvénient majeur des perruques ou postiches est la propension au glissement de ces dernières sur la tête de l'utilisateur, constaté quelle que soit la base de montage utilisé pour les fabriquer, à savoir notamment sur les montages mécaniques (montage en bande) ou implanté main (montage sur tulle). Ce risque est augmenté dans le cas des personnes chauves ou imberbes présentant une surface plus importante à couvrir avec un relief complexe. Le fait que les perruques ou postiches classiques ne soient pas antidérapantes, entraîne évidemment de nombreux inconvénients pour l'utilisateur.

Différentes techniques de fixation desdites perruques sur la tête d'un porteur ont été proposées à ce jour, pour assurer leur maintien en position, par exemple en utilisant des organes d'accrochage (clip, peigne, épingles...) s'accrochant sur des mèches de cheveux naturels, ou par collage au moyen d'adhésifs indéfinis.

Les moyens de fixation mécaniques des perruques sont d'une utilisation difficile, ils ne permettent pas de garantir la préservation du bon positionnement de celles-ci ou ne permettent pas de les enlever aisément et rapidement, ils sont inconfortables lorsqu'ils n'ont pas d'effets traumatiques sur la tête du porteur. Ils ne paraissent donc pas représenter une voie sinon d'avenir, du moins de grande diffusion.

La mise en place des perruques au moyen d'un adhésif, telle que décrite, par exemple, dans le document PCT-92/00427 nécessite d'encoller les surfaces appelées à venir au contact l'une de l'autre sur la perruque et la peau du crâne, en dosant la quantité nécessaire à cette intervention, laquelle est délicate et allonge le temps de pause de la perruque.

La tête de la personne sur laquelle doit être placée la perruque doit être nettoyée préalablement avec une solution particulière (alcool) pour assurer un collage correct. Ce type de collage dure 3 à 6 semaines selon les cas et la perruque ne peut être enlevée, après collage directement sur la peau, qu'au prix de maintes difficultés, voire en coupant les cheveux sur lesquels elle était collée, afin de repositionner, par exemple, la perruque, ce qui est fort désagréable et gênant. D'autre part, le collage peut produire des phénomènes d'allergie et de démangeaisons. L'adhésif restant sur le crâne doit être retiré par des produits dissolvants ou abrasifs.

Aucun des moyens susmentionnés ne donne entière satisfaction. à la fois en ce qui concerne la rapidité de la pose et la tenue de la perruque sur la tête.

Un objectif visé par l'invention est la mise à disposition d'un dispositif s'attachant à résoudre les différents problèmes soulevés par l'utilisation de cheveux postiches.

Selon l'invention, ce but est atteint grâce à une perruque dont le support intérieur ou bonnet, est muni. intérieurement, de pièces souples antidérapantes fixées sur sa face interne et constituées par un tissu étirable imprégné d'une substance formant une mince pellicule étirable sur au moins sa face destinée à venir au contact de la peau du crâne d'une personne utilisatrice. cette mince pellicule étirable présentant une surface antidérapante non gluante ou non collante à des températures inférieures à sa température de ramollissement, par exemple à la température ambiante, après imprégnation dudit tissu et séchage.

Selon une autre disposition caractéristique, le tissu constituant l'àme des éléments souples antidérapants et/ou la mince pellicule de substance adhésive recouvrant au moins l'une des faces de ladite âme, est ou sont dotée(s) d'une capacité d'étirement élastique.

Selon une autre disposition caractéristique, la pellicule antidérapante est constituée par un mélange de deux colles sélectionnées dans la classe des polyuréthannes et dont une ou plusieurs des caractéristiques ci-après est ou sont différentes :
- extrait sec-solide
- viscosité
- 100 % module (kg/cm²)
- force de tension (kg/cm²)
- élongation %

Selon une autre disposition caractéristique, les deux colles polyuréthannes présentent les caractéristiques physiques ci-après :
- la première :
   - extrait sec-solide % : 30.0
   - viscosité (cps/10°C) : 70 000
   - 100 % module (kg/cm²) : 28
   - force de tension (kg/cm²) : 430
   - élongation % : 550
- la seconde :
   - extrait sec-solide % : 39.0
   - viscosité (cps/10°C) : 75 000
   - 100 % module (kg/cm²) : 93
   - force de tension (kg/cm²) : 560
   - élongation % : 440

Selon une autre disposition caractéristique, les pièces antidérapantes sont disposées dans les zones ci-après du support interne en forme de bonnet de la perruque ; par rapport au crâne d'une personne :
- zone frontale
- zone du vertex
- zones temporales
- zone occipitale

Selon une autre disposition caractéristique des pièces antidérapantes, réalisées sous forme de pattes de resserrage sont disposées dans les zones temporales.

Grâce aux pièces antidérapantes dont est munie la perruque selon l'invention, celle-ci :
- peut être rapidement et facilement mise en place par une personne utilisatrice, sans recours à un spécialiste ;
- a une bonne tenue sur la tête, sans provoquer de sensation d'inconfort ;
- peut être aisément et instantanément retirée sans provoquer d'effet désagréable (pas d'effet "tire-poils").

Les buts, caractéristiques et avantages ci-dessus, et d'autres encore, ressortiront mieux de la description qui suit et du dessin annexé dans lequel :
- la figure 1 est une vue en coupe, à caractère schématique et à plus grande échelle, d'un élément souple antidérapant selon l'invention ;
- la figure 2 est une vue en perspective et à caractère schématique de l'envers du support en forme de bonnet d'une perruque, muni d'éléments souples antidérapants.

On se reporte audit dessin pour décrire un exemple de réalisation intéressant, quoique nullement limitatif d'un élément souple antidérapant et d'une perruque selon l'invention.

La perruque selon l'invention comprend, de façon connue en soi :
- un support 1 en forme de calotte ou de bonnet qui peut être constitué par une sorte de filet ;
- des cheveux naturels ou artificiels (non représentés) fixés sur la surface externe de ce support.

Selon une première disposition caractéristique, la face interne du support en forme de bonnet est munie de pièces antidérapantes 2A, 2B, 2C, 2D, constituées par un tissu élastique imprégné d'une colle formant une pellicule sur au moins sa face destinée à venir au contact de la peau du crâne d'un individu, cette pellicule présentant une capacité d'étirement et une surface de contact non collante ou non gluante, à des températures inférieures à sa température de ramollissement, par exemple à la température ambiante, après imprégnation et séchage.

Le tissu étirable qui constitue l'âme des pièces antidérapantes 2A, 2B, 2C, 2D, peut être un tissu tissé, ou tricoté, ou un non tissé doté d'une capacité d'étirement. Ce tissu peut être réalisé en différentes matières textiles végétales, animales, artificielles ou synthétiques, présentant les qualités requises.

Il peut, par exemple, être avantageusement constitué par un ruban tissé de fils présentant un pourcentage de jours relativement important.

L'âme de tissu est imprégnée d'une colle formant une pellicule sur au moins sa face destinée à venir au contact de la peau du crâne d'un individu, cette pellicule présentant une capacité d'étirement. Elle présente également une surface de contact non collante ou non gluante à des températures inférieures à sa température de ramollissement, par exemple à la température ambiante, après imprégnation du tissu et séchage.

Selon une autre disposition caractéristique de l'invention, le tissu constituant l'âme des pièces antidérapante et/ou la pellicule de colle sont dotées d'une capacité de déformation élastique.

La pellicule de colle peut être exécutée au moyen de tout adhésif présentant les caractéristiques susmentionnées et choisi dans la classe des produits naturels ou dans celles des résines synthétiques telles que, par exemple, les thermodurcissables (acryliques anaérobies, époxydes, polyesthers insaturés, polyuréthannes, etc.).

Quelle que soit la nature de la substance adhésive d'imprégnation du tissu constituant l'âme de l'élément antidérapant, la pellicule formée sur l'une des faces de cette âme présente une épaisseur réduite à quelques centièmes de millimètre, par exemple une épaisseur de l'ordre de 0.05 à 0.15 mm.

De manière avantageuse, selon une autre disposition caractéristique de l'invention, la pellicule adhésive est constituée par un mélange de deux colles sélectionnées dans la classe des polyuréthannes et dont une ou plusieurs des caractéristiques ci-après est ou sont différentes :
- Extrait sec - solide
- Viscosité
- 100 % module (kg/cm²)
- force de tension (kg/cm²)
- élongation %

De manière intéressante, ces colles sont celles référencées sous les codes respectifs S1070 (Hl-THANE) et S1090 (HI-THANE) et présentant les caractéristiques exposées dans les tableaux ci-après:
(I)

| **S-1070 (HI-THANE) Lot N° 21 229** | |
|---|---|
| Couleur (APHA) | 30 |
| Extrait sec - solide % | 30.0 |
| Viscosité (cps/10°C) | 70 000 |
| 100 % module (kg/cm²) | 28 |
| Force de tension (kg/cm²) | 430 |
| Élongation % | 550 |
| Solvant | DMF, MEK |
| Diluant | DMF, MEK |
| Film | 0,052 mm |

(II)

| **S-1090 (HI-THANE) Lot N° 30 121** | |
|---|---|
| Couleur (APHA) | 10 |
| Extrait sec - solide % | 39.0 |
| Viscosité (cps/10°C) | 75 000 |
| 100 % module (kg/cm²) | 93 |
| Force de tension (kg/cm²) | 560 |
| Élongation % | 440 |
| Solvant | DMF, MEK |
| Diluant | DMF, MEK |
| Film | 0,051 mm |

De façon avantageuse, les deux adhésifs ci-dessus sont mélangés dans la proportion de :$\text{(I) S-1070/(II) S - 1090 = 9/1}$

Ce mélange est étalé, par tout procédé et matériel connus, sur le tissu constituant l'âme des pièces antidérapantes, lorsque ce dernier se trouve à l'état non étiré.

Les caractéristiques de ce mélange de colle sont telles qu'à la température ambiante, les surfaces des pièces antidérapantes en contact avec la peau ne sont pas collantes, tout en étant légèrement auto-adhésives et, en tous cas, propre à empêcher le glissement de la perruque sur la tête du porteur.

L'élément souple antidérapant ainsi structuré peut être fabriqué sous la forme de bandes à découper, de pastilles, etc. Il est fixé par tout moyen connu (collage, couture manuelle ou à la machine...) sur la face interne du bonnet de la perruque (ou "partie intérieure de la perruque ou du postiche"), quelque soit la base de montage utilisée pour le bonnet (à savoir mécanique, implanté main, microfilament, monofilament), de façon à être régulièrement espacé (figure 2) ou bien de façon aléatoire. Cette addition sur la matière tissée permet d'adapter le concept sur tout support ; perruque déjà créée, postiche... Le recouvrement de la surface interne du bonnet avec ces éléments antidérapants peut être partiel ou total. Il peut être suffisant de disposer des bandes verticales ou horizontales d'éléments antidérapants sur tout le pourtour interne du support ou bonnet intérieur.

Toutefois, selon une disposition caractéristique de l'invention, des pièces souples antidérapantes sont disposées dans les zones ci-après du support interne 1 en forme de bonnet, par rapport aux zones crânniennes d'un individu (figure 2) :
- zone frontale (pièce 2A)
- zone de vertex (pièce 2B)
- zones temporales (pièces 2C)
- zone occipitale (pièce 2D).

Après des essais, il s'est avéré que les emplacements susmentionnés respectent la configuration du crâne et permettent d'obtenir une très bonne tenue de la perruque sur la tête.

De manière avantageuse, des pattes ou bandes de resserrage 2E constituées par des éléments souples antidérapants peuvent être disposées dans les zones temporales et, par exemple, dans la portion arrière de celles-ci. Ces bandes de resserrage peuvent être montées avec une aptitude de coulissement dans un passant, de manière connue en soi, la surface de l'extrémité libre opposée à leur surface antidérapante étant munie d'un ruban auto-agrippant.

D'autre part, pour améliorer le confort desdites perruques, des éléments de douceur sont additionnés. Ces derniers sont constitués par des bandes ou morceaux de feutre doux, et/ou de soie, de gaze, de coton, ..., ou de toute autre matière pouvant remplir cette fonction. Ces derniers ont des dimensions réduites ; quelques centimètres de longueur, environ un centimètre de largeur, et une épaisseur de 1 mm au maximum. Ils sont cousus à l'intérieur de la perruque, tout autour du bonnet et/ou de façon éparse sur ce dernier. De préférence, ces bandes rectangulaires de douceur sont disposées en quinconce à l'intérieur de la perruque sur la bordure frontale et à l'intérieur du bonnet. Ce confort supplémentaire est très appréciable pour les personnes totalement chauves chez lesquelles le contact direct de la peau avec le bonnet de la perruque peut susciter une gêne voire une irritation. La perruque ou postiche munie de tels éléments de douceur est plus particulièrement destinée pour préserver les cuirs chevelus sensibles ou irrités.

## Revendications

1. Elément souple antidérapant pour perruques, **caractérisé en ce qu'**il est constitué par un tissu étirable (3) imprégné d'une substance adhésive formant une mince pellicule étirable (4) sur au moins sa face destinée à venir au contact de la peau du crâne d'une personne utilisatrice, cette pellicule étirable présentant une surface antidérapante non collante ou non gluante à des températures inférieures à sa température de ramollissement, par exemple à la température ambiante, après imprégnation dudit tissu et séchage.

2. Elément souple antidérapant selon la revendication 1, **caractérisé en ce que** le tissu (3) constituant l'âme dudit élément et/ou la pince pellicule de substance adhésive (4) recouvrant au moins l'une des faces de cette dernière est/ou sont élastiques(s).

3. Elément souple antidérapant selon l'une des revendications 1 ou 2, **caractérisé en ce que** la pellicule antidérapante est constituée par un mélange de deux colles sélectionnées dans la classe des polyuréthannes et dont une ou plusieurs des caractéristiques ci-après est ou sont différentes:
- extrait sec-solide
- viscosité
- 100 % module (kg/cm²)
- force de tension (kg/cm²)
- élongation %

4. Elément souple antidérapant selon la revendication 3, **caractérisé en ce que** les deux colles polyuréthannes présentent les caractéristiques physiques ci-après :
• la première (I):
- Extrait sec - solide % : 30.0
- Viscosité (cps/10°C) : 70 000
- 100 % module (kg/cm²) : 28
- Force de tension (kg/cm²) : 430
- Elongation % : 550
• La seconde (II) :
- Extrait sec - solide % : 39.0
- Viscosité (cps/10°C) : 75 000
- 100 % module (kg/cm²) : 93
- Force de tension (kg/cm²) : 560
- Elongation % : 440

5. Elément souple antidérapant suivant la revendication 4, **caractérisé en ce que** la substance adhésive d'imprégnation de l'âme tissée dudit élément est constituée par un mélange de la colle (I) et de la colle (II) dans la proportion suivante:$\text{(I)/(II) = 9/1}$

6. Elément souple antidérapant selon l'une quelconque des revendications 1 à 5, **caractérisé en ce que** la pellicule antidérapante présente une épaisseur de l'ordre de 0,05 à 0,15 mm.

7. Perruque **caractérisée en ce que** son support ou bonnet intérieur (1) est muni, intérieurement, d'éléments souples antidérapants (2A, 2B, 2C, 2D) fixés sur la face interne dudit bonnet et réalisés selon l'une quelconque des revendications 1 à 6.

8. Perruque selon la revendication 7, **caractérisée en ce que** des éléments souples antidérapants sont disposés sur le pourtour du support ou bonnet intérieur de ladite perruque.

9. Perruque selon l'une des revendications 7 ou 8, **caractérisée en ce que** des éléments souples antidérapants (2A, 2B, 2C, 2D) sont disposés dans les zones ci-après du support ou bonnet interne (1) de ladite perruque :
- zone frontale (2A)
- zone du vertex (2B)
- zones temporales (2C)
- Zone occipitale (2D).

10. Perruque suivant l'une quelconque des revendications 7 à 9, **caractérisée en ce que** des pattes de resserrage (2E) constituées par des bandes souples antidérapantes selon l'une quelconque des revendications1 à 6, sont disposées dans les zones temporales du support ou bonnet interne (1) de ladite perruque.

## Patentansprüche

1. Flexibler und rutschfester Teil für Haarteile, **dadurch gekennzeichnet, daß** er aus einem dehnbaren Gewebe (3) gebildet ist, das mit einer Haftsubstanz imprägniert ist, die einen hauchdünnen dehnbaren Film (4) auf mindestens der Fläche bildet, die mit der Kopfhaut des Benutzers in Kontakt treten soll, wobei dieser dehnbare Film bei Temperaturen unter seiner Erweichungstemperatur, beispielsweise bei Umgebungstemperatur, nach der Imprägnierung des Gewebes und dessen Trocknung eine rutschfeste, nicht klebrige oder klebende Oberfläche aufweist.

2. Flexibler und rutschfester Teil nach Anspruch 1, **dadurch gekennzeichnet, daß** das Gewebe (3), welches das Kernstück des Teils bildet, und/oder der dünne Film aus Haftsubstanz (4), der mindestens eine von seinen Seiten bedeckt, elastisch ist oder sind.

3. Flexibler und rutschfester Teil nach einem der Ansprüche 1 oder 2, **dadurch gekennzeichnet, daß** der rutschfeste Film aus einer Mischung von zwei Klebstoffen gebildet wird, die aus der Klasse der Polyurethane ausgewählt sind, und die hinsichtlich einer oder mehrerer der nachstehenden Eigenschaften voneinander verschieden sind:
- trocken-fester Extrakt
- Viskosität
- 100% Modul (kg/cm²)
- Zugkraft
- Dehnung %.

4. Flexibler und rutschfester Teil nach Anspruch 3, **dadurch gekennzeichnet, daß** die beiden Polyurethan-Klebstoffe die nachstehenden physikalischen Eigenschaften aufweisen:
Erster Klebstoff (I):
- trocken-fester Extrakt % : 30,0
- Viskosität (cps/10 °C) : 70 000
- 100% Modul (kg/cm²) : 28
- Zugkraft (kg/cm²) : 430
- Dehnung % : 550
Zweiter Klebstoff (II):
- trocken-fester Extrakt % : 39,0
- Viskosität (cps/10 °C) : 75 000
- 100% Modul (kg/cm²) : 93
- Zugkraft (kg/cm²) : 560
- Dehnung %. : 440

5. Flexibler und rutschfester Teil nach Anspruch 4, **dadurch gekennzeichnet, daß** die Imprägnierungs-Haftsubstanz des Gewebekernstücks des Teils aus einer Mischung des Klebstoffs (I) und des Klebstoffs (II) mit folgendem Anteil gebildet wird:$\text{(I)/(II) =9/1}$

6. Flexibler und rutschfester Teil nach einem der Ansprüche 1 bis 5, **dadurch gekennzeichnet, daß** der rutschfeste Film eine Dicke in einer Größenordnung von 0,05 bis 0,15 mm aufweist.

7. Haarteil, **dadurch gekennzeichnet, daß** die Auflagefläche oder die Innenhaube (1) innen mit flexiblen und rutschfesten Teilen (2A, 2B, 2C, 2D) ausgestattet ist, die auf der Innenseite der Haube befestigt und nach einem der Ansprüche 1 bis 6 ausgeführt sind.

8. Haarteil nach Anspruch 7, **dadurch gekennzeichnet, daß** die flexiblen und rutschfesten Teile auf dem Umfang der Auflagefläche oder der Innenhaube des Haarteils angeordnet sind.

9. Haarteil nach Anspruch 7 oder 8, **dadurch gekennzeichnet, daß** die flexiblen und rutschfesten Teile (2A, 2B, 2C, 2D) in den nachstehenden Bereichen der Auflagefläche oder der Innenhaube (1) des Haarteils angeordnet sind:
Stirnbereich (2A)
Scheitelbereich (2B)
Schläfenbereich (2C)
Hinterkopfbereich (2D).

10. Haarteil nach einem der Ansprüche 7 bis 9, **dadurch gekennzeichnet, daß** die Schnürbänder (2E), die aus flexiblen und rutschfesten Bändern nach einem der Ansprüche 1 bis 6 gebildet werden, in den Schläfenbereichen der Auflagefläche oder der Innenhaube (1) des Haarteils angeordnet sind.

## Claims

1. Non-slip flexible element for wigs, **characterised in that** it is constituted by a stretch fabric (3) impregnated with an adhesive which forms a thin stretch film (4) over at least the surface thereof that is designed to be in contact with the skin of a user's skull, said stretch film presenting a non-slip surface which does not become sticky or gummy at temperatures lower than its softening temperature, for example at room temperature, after impregnation of said fabric and drying.

2. Non-slip flexible element according to claim 1, **characterised in that** the fabric (3) constituting the core of said element and/or the thin film of adhesive (4) which covers at least one of the surfaces of said core is/are elastic.

3. Non-slip flexible element according to either of claims 1 and 2, **characterised in that** the non-slip film is constituted by a mixture of two cements selected from the family of polyurethanes and of which one or more of the characteristics given below is/are different:
- dry extract - solid
- viscosity
- 100% module (kg/cm²)
- tensile force (kg/cm²)
- elongation %

4. Non-slip flexible element according to claim 3, **characterised in that** the two polyurethane cements present the following physical characteristics:
• the first (I):
- dry extract - solid % : 30.0
- viscosity (cps/10°C) : 70,000
- 100% module (kg/cm²) : 28
- tensile force (kg/cm²) : 430
- elongation % : 550
• the second (II):
- dry extract - solid % : 39.0
- viscosity (cps/10°C) : 75,000
- 100% module (kg/cm²) : 93
- tensile force (kg/cm²) : 560
- elongation % : 440

5. Non-slip flexible element according to claim 4, **characterised in that** the adhesive for impregnating the woven core of said element is constituted by a mixture of cement (I) and cement (II) in the following ratio:$\text{(I)/(II) = 9/1}$

6. Non-slip flexible element according to any of claims 1 to 5, **characterised in that** the non-slip film presents a thickness of the order of 0.05 to 0.15 mm.

7. Wig **characterised by** the fact that the internal support or cap thereof (1) is equipped internally with non-slip flexible elements (2A, 2B, 2C, 2D) affixed to the inner surface of said cap and realised in accordance with any one of claims 1 to 6.

8. Wig according to claim 7, **characterised in that** non-slip flexible elements are arranged over the circumference of the internal support or cap of said wig.

9. Wig according to either of claims 7 and 8, **characterised in that** non-slip flexible elements (2A, 2B, 2C, 2D) are arranged in the following zones of the internal support or cap (1) of said wig:
- frontal zone (2A)
- vertex zone (2B)
- temporal zones (2C)
- occipital zones (2D)

10. Wig according to any of claims 7 to 9, **characterised in that** tightening tabs (2E) constituted by non-slip flexible strips according to any of claims 1 to 6 are arranged in the temporal zones of the internal support or cap (1) of said wig.
